# EUROPÄISCHE PATENTSCHRIFT

(11) **EP 0 679 221 B1**
(45) Veröffentlichungstag und Bekanntmachung des Hinweises auf die Patenterteilung: **08.04.1998**
(21) Anmeldenummer: 94929459.9
(22) Anmeldetag: 12.10.1994
(51) Int. Cl.: F02D 41/34

(54) **ELEKTRONISCHE ZÄHLERSCHALTUNG ZUR ZEITLICHEN VERMESSUNG EINES DIGITALEN SIGNALS**
ELECTRONIC COUNTING CIRCUIT FOR THE TIMED MEASUREMENT OF A DIGITAL SIGNAL
COMPTEUR ELECTRONIQUE PERMETTANT DE CHRONOMETRER UN SIGNAL NUMERIQUE

(30) Priorität: 26.10.1993 DE 4336390
(43) Veröffentlichungstag der Anmeldung: 02.11.1995
(73) Patentinhaber: ROBERT BOSCH GMBH, 70442 Stuttgart (DE)
(72) Erfinder: EITRICH, Frank-Thomas, D-72760 Reutlingen (DE)
(86) Internationale Anmeldenummer: DE9401198
(87) Internationale Veröffentlichungsnummer: WO9512063

(56) Entgegenhaltungen:
- EP-A- 0 082 535
- WO-A-93/20346
- DE-A- 2 640 791

## Beschreibung

Die Erfindung betrifft eine elektronische Zählerschaltung zur zeitlichen Vermessung eines digitalen Signals beliebiger periodischer Signalform, wobei das digitale Signal aus einer Serie von gruppenweisen periodischen Ereignissen besteht, gemäß Anspruch 1, 1. Teil.

### Stand der Technik

Es ist bekannt, auf vielen Gebieten der Technik elektronische Zählerschaltungen einzusetzen. Diese dienen der quantitativen Erfassung eines sich stets wiederholenden Vorgangs. Die Zählfunktion wird dabei durch Anlegen einer ereignisabhängigen Taktfrequenz an den Eingang eines zur Zählerschaltung gehörenden Zählers ausgelöst und zählt mit einer ereignisunabhängigen Zählfrequenz. Sofern eine Ereignisbewertung stattfinden soll, wird eine Gatterlogik vorgeschaltet, mit der einzelne Taktimpulse gezielt ausgeblendet werden können. Hierdurch wird erreicht, daß der Zähler entsprechend langsamer zählt und damit eine ereignisabhängige Wertung des Zählerstandes möglich ist.

Bei der Messung einer zeitlichen Länge eines Signals ist es bekannt, an den Eingang eines zu einer Zählerschaltung gehörenden Zählers ein Taktsignal mit einer festen Frequenz anzulegen. Durch eine Gatterlogik wird dieses Taktsignal nur während der interessierenden Signalzeit zum Zähler durchgeschaltet und ansonsten ausgeblendet. Während der Ausblendung des Taktsignals zählt der Zähler somit nicht. Bei einer Rücksetzung des Zählerstandes während der nicht interessierenden Signalzeit auf einen vorgegebenen Rückstellwert entspricht der Zählerstand näherungsweise der zeitlichen Länge des Signals. Ohne eine Rücksetzung auf den Rückstellwert entspricht die Zählerstandsdifferenz der zeitlichen Länge des Signals. Soll diese bekannte Zählerschaltung beispielsweise bei der zeitlichen Vermessung eines digitalen Signals beliebiger periodischer Signalform eingesetzt werden, ist es jedoch nachteilig, daß, wenn der Zählerstand des Zählers zu einer weiteren Bewertung von die Dauer des digitalen Signals bestimmenden Ereignissen herangezogen werden soll, besonders kurze Reaktionszeiten aufgrund einer Vielzahl zu registrierender Ereignisse nur durch sehr umfangreiche Schaltungen bzw. Programmstrukturen möglich sind.

Aus der WO 93/20346 ist eine elektronische Schaltung zur Auswertung von digitalen Signalen eines Drehwinkelgebers bekannt. Die Signale bestehen dabei aus Gruppen von periodischen Rechteckimpulsen. Dabei weist jedoch jede Gruppe die gleiche Anzahl von Rechteckimpulsen auf.

### Vorteile der Erfindung

Die elektronische Zählerschaltung mit den im Anspruch 1 genannten Merkmalen hat demgegenüber den Vorteil, daß eine zeitliche Vermessung eines digitalen Signals beliebiger periodischer Signalform mit einfachen, leicht zu realisierenden Schaltungsbausteinen möglich ist. Dadurch, daß ein erster Zähler mit einem Zähltakt gezählt wird, der durch eine Gatterlogik nur für die Zeit durchgestellt wird, die durch ein erstes Ereignis und ein letztes Ereignis einer Ereignisgruppe bestimmt wird und weitere zwischen diesen Ereignissen liegende Ereignisse ausgeblendet werden, ist es sehr vorteilhaft möglich, nach einer erstmaligen Synchronisation der Zählerschaltung selbständig nahezu jedes periodische digitale Signal ohne weitere Eingriffe nach der Initialisierung zu verarbeiten und gleichzeitig, selbst bei eventuellen fehlerhaften Signalen, einen aktuellen Zählerstand anzugeben, der der tatsächlichen Länge des gerade anliegenden digitalen Signals entspricht. Der Zählerstand des Zählers wird dabei gespeichert, so daß bei der Bestimmung einer nächsten zeitlichen Länge eines digitalen Signals dieser für weitere Steuerungsfunktionen abgegriffen werden kann. Damit ist insgesamt eine Vereinfachung der elektronischen Zählerschaltung möglich, da die Darstellung und Weiterverarbeitung des Zählerstandes weitgehend von echtzeitkritischen Aufgaben, die eine besonders kurze Reaktionszeit erfordern, befreit sind.

Weitere vorteilhafte Ausgestaltungen der Erfindung ergeben sich aus den übrigen in den Unteransprüchen genannten Merkmalen.

### Zeichnung

Die Erfindung wird nachfolgend in Ausführungsbeispielen anhand der zugehörigen Zeichnungen näher erläutert. Es zeigen:
- Figur 1: eine Übersicht eines möglichen digitalen Signals;
- Figur 2: ein Blockschaltbild einer zeitlichen Vermessung eines digitalen Signals;
- Figur 3: ein Blockschaltbild einer ersten Ausführungsvariante der Figur 2;
- Figur 4: ein Blockschaltbild einer zweiten Ausführungsvariante der Figur 2 und
- Figur 5: ein Blockschaltbild einer dritten Ausführungsvariante der Figur 2.

### Beschreibung der Ausführungsbeispiele

In der Figur 1 ist am Beispiel eines Segmentgebers eine Nockenwelle einer Sechszylinderbrennkraftmaschine der mögliche Verlauf eines digitalen Signals gezeigt. Auf einer Nockenwelle der Brennkraftmaschine ist dabei ein Segmentsignalgeber angeordnet, der über den Umfang verteilte Segmente aufweist. Es ist eine Ereignisperiode P dargestellt, innerhalb der eine bestimmte Anzahl von Ereignissen E detektiert wird. Die Ereignisse E werden dabei durch positive und negative Flanken der auf dem Geberrad angeordneten Segmente durch eine geeignete Sensorerkennung erzeugt. Auf dem Geberrad ist jedem der sechs Zylinder Z1 bis Z6 ein Segment bzw. eine Segmentlücke zugeordnet. So wird durch die Zuordnung der Ereignisse E1 bis E4 der erste Zylinder Z1 charakterisiert. Das heißt, durch eine Signalisierung des Eintritts des Ereignisses E1 kann eine hier nicht weiter dargestellte Steuerung, beispielsweise eine Zündungssteuerung, die den Zylinder Z1 betrifft, ausgelöst werden. Durch das Ereignis E4 und E5 wird in gleicher Weise der Zylinder Z2 charakterisiert und die weiteren Zylinder durch die entsprechenden durch die Segmente hervorgerufenen Ereignisse. Die jeweils einem Zylinder zuzuordnenden Ereignisse bilden dabei eine Ereignisgruppe. Da bei der Motorsteuerung sowohl der 360° als auch der 720° Winkel der Nockenwelle zu beachten sind, ist in wenigstens zwei den Zylindern zugeordneten Segmenten bzw. Segmentlücken wenigstens ein Zwischenereignis zu detektieren, hier E2 und E3, damit der 360° bzw. 720° Winkel unterschieden werden kann. Da die Ereignisse E2 und E3 nur, wie bereits erwähnt, zu bestimmten Steuerungszwecken notwendig sind, ist es notwendig, diese beispielsweise bei einer Segmentzeitmessung zwischen den Ereignissen E1 und E4 auszublenden. Würden die Ereignisse E2 und E3 nicht ausgeblendet, würde der hier mit S gekennzeichnete digitale Signalverlauf ausgewertet werden. Damit ist eine Zuordnung einer Segmentzeitlänge zu dem zugehörigen Zylinder nicht möglich. Bei der weiteren Erläuterung der elektronischen Zählerschaltung wird nunmehr auf die in Figur 1 gezeigte beispielhaft dargestellte Abfolge der Ereignisse E Bezug genommen.

In der Figur 2 ist eine elektronische Zählerschaltung gezeigt, die einen Zähler 10 aufweist, der mit einem Zähltakt C2 am Eingang 12 gezählt wird. Der Zähltakt C2 wird durch einen Zähler 14, der mit einem von der Anzahl der Ereignisse E abhängigen Zähltakt t0 gezählt wird und einer Gatterlogik 16 sowie einem externen Zähltakt tl erzeugt. Somit wird erreicht, daß durch die Beeinflussung des Steuersignals C1 der Zähler 10 eine bestimmte Zählerstandsveränderung seines Zählerstandes Q2 erfährt, so daß über den bekannten externen Zähltakt tl und der Differenz zwischen dem Zählerstand Q2 zum Beginn des Steuersignals C1 und zum Ende des Steuersignals C1 auf die Zeit geschlossen werden kann, in der das Steuersignal C1 anliegt.

Der Zähler 14 zählt dabei die Ereignisse E, beginnend mit einem externen Synchronisationssignal t3. Das externe Synchronisationssignal t3 kann dabei durch geeignete Maßnahmen an dem Segmentgeberrad der Nockenwelle zeitgleich mit dem Ereignis E1 detektiert werden. Das Synchronisationssignal t3 setzt den Zähler 14 auf einen Rückstellwert, der vorzugsweise Null beträgt. Beginnend von diesem Rückstellwert beginnt der Zähler 14 die Anzahl der Ereignisse während der Ereignisperiode P zu zählen. Die Anzahl der erwarteten Ereignisse E während der Ereignisperiode P ist dem Zähler 14 dabei als Wert D1 bekannt. Der Zählerstand des Zählers 14 wird in die Gatterlogik 16 eingelesen, die in Abhängigkeit des Zählerstandes den Zähltakt C2 bereitstellt. Da der Zähltakt C2 nur für die Zeit anliegen soll, in der das digitale Signal S für einen Zylinder Z bzw. damit einem Segment anliegen soll, sind im in Figur 1 gezeigten Beispiel die Ereignisse E2 und E3 auszublenden.

In der Figur 3 wird eine Variante der Ausblendung der Ereignisse E2 und E3 verdeutlicht. Gleiche Teile wie in Figur 2 sind mit gleichen Bezugszeichen versehen und hier nicht nochmals erläutert. Die Anzahl der erwarteten Ereignisse E werden hier von einem Register 18 in Form des Wertes D1 an den Zähler 14 zur Verfügung gestellt. Der Zähler 14 beginnt mit dem Synchronisationssignal t3 die Anzahl der Ereignisse E, die durch die Taktfrequenz t0 vorgegeben wird, zu zählen. Der sich mit jedem Eintritt eines nächsten Ereignisses E ändernde Zählerstand Q1 des Zählers 14 wird in eine Tabelle 20 übernommen. Die Tabelle 20 ist dabei beispielsweise als Festwertspeicher oder programmierbarer Speicher ausgeführt. In die Tabelle sind die erwarteten Ereignis E1 bis En gespeichert, wobei die Tabelle 20 so angelegt ist, daß sie weiß, daß dem Ereignis E1 der Beginn des dem Zylinder 1 zuzuordnenden Segments zuzuordnen ist und dem Ereignis E4 das Ende des dem Zylinder 1 zuzuordnenden Segments und der Beginn des dem Zylinder 2 zuzuordnenden Segments zuzuordnen ist. In dieser Form ist jedes der erwarteten Ereignisse E innerhalb der Ereignisperiode P in der Tabelle 20 codiert. Indem sich nun der Zählerstand Q1 des Zählers 14 in Abhängigkeit des Eintritts des jeweils nächsten Ereignisses E ändert, kann die Tabelle 20 jeden Zählerstand Q1 dem entsprechenden Segment eines Zylinders Z zuordnen. Hierdurch wird erreicht, daß die Tabelle 20 ein Steuersignal C1 zur Verfügung stellt, das genau der Länge entspricht, in der jeweils ein einem Zylinder Z zuzuordnendes Segment durch den die Ereignisse E bereitstellenden Sensor erfaßt wird. Die Gatterlogik 16 bildet dann aus dem externen Zähltakt t1 und dem Steuersignal C1 den Zähltakt C2, so daß der Zähler 10 entsprechend der dem Steuersignal C1 gegebenen Information einen Wertebereich durchläuft. Der durchlaufene Wertebereich steht dann als Zählerstand Q2 zur Verfügung und kann beispielsweise zu einer zylinderabhängigen Steuerung, insbesondere einer Zünd-Zeit-Steuerung, oder einer Ventilansteuerung genutzt werden. Über das Synchronisationssignal t3 und das Register 18 ist eine zyklische Wiederholbarkeit der Zeitmessung der einzelnen Segmente innerhalb der Ereignisperiode P gewährleistet. Durch den bekannten Wert D1 der erwarteten Ereignisse aus dem Register 18 ist es möglich, die elektronische Zählerschaltung nur einmalig mit dem Synchronisationssignal t3 zu beaufschlagen, da der Zähler 14 bei Erreichen der erwarteten Anzahl von Ereignissen automatisch auf seinen Rückstellwert, vorzugsweise den Wert Null, zurücksetzt.

Figur 4 zeigt eine weitere Variante einer Möglichkeit, die nicht zu einer Segmentzeitbestimmung benötigten Ereignisse E2 und E3 auszublenden. Gleiche Teile wie in Figur 1 sind wieder mit gleichen Bezugszeichen versehen und nicht nochmals erläutert. Die Tabelle 20 wird hier durch einen Relativspeicher 22 ersetzt, der die Funktion der Tabelle 20 und eines Vergleichers 24 gleichzeitig übernimmt, das heißt, den sich ändernden Zählerstand Q1 des Zählers 14 den jeweiligen Segmenten der Zylinder Z zuordnet. Hierdurch ist es möglich, auf das Synchronisationssignal t3 zu verzichten.

Gemäß einer weiteren, in den Figuren 3 und 4 nicht gezeigten, Ausführungsvariante ist es möglich, den von dem Eintritt der Ereignisse E abhängigen Takt t0 mit dem Zähltakt C2 zu verknüpfen, so daß die Tabelle 20 bzw. der Relativspeicher 22 stets das Verhalten des Zählers 10 bei dem nächsten erwarteten Ereignis E vorbestimmt. Hierdurch wird es möglich, das Zeitverhalten der Tabelle 20 und der Gatterlogik 16 bzw. des Relativspeichers 22 und der Gatterlogik 16 sehr unkritisch zu gestalten, so daß auch langsamere Logiken und Teilschaltungen verwendet werden können.

In der Figur 5 ist eine weitere Variante der Ausblendung der nicht zur Segmentzeitbestimmung benötigten Ereignisse E2 und E3 gezeigt. Der Wert D1 der Anzahl der erwarteten Ereignisse E wird hier aus einer Tabelle 26 bereitgestellt, in die der Zählerstand Q3 eines Zählers 28 eingelesen wird. Die Tabelle 26 teilt dabei dem Zähler 14 die Anzahl der auszulassenden Ereignisse E in dem von dem Eintritt der Ereignisse E abhängigen Zähltakt t0 mit. Der Zähler 14 zählt somit die auszulassenden Ereignisse intern mit, ohne seinen Zählerstand Q1 zu verändern und verändert diesen erst dann, wenn die entsprechende Anzahl von Ereignissen ausgelassen ist. Der Zähler 28 wird dabei durch ein Steuersignal C3 rückgekoppelt, so daß dieser seinen Zählerstand Q3 entsprechend der Anzahl der tatsächlich eingetretenen Ereignisse E verändern kann. Die Anzahl der erwarteten Ereignisse innerhalb einer Ereignisperiode P bzw. einer Ereignisgruppe wird dem Zähler 28 als Wert D3 aus einem Register 30 eingelesen. Der Zähler 28 zählt die Ereignisgruppe und teilt über den Zählerstand Q3 der Tabelle 26 mit, wieviel Ereignisse in der gerade anliegenden Ereignisgruppe auszulassen sind. Durch diese Variante wird erreicht, daß der Zähler 10 gemeinsam durch die Zähler 14 und 28 gesteuert wird, indem von deren momentanen Zählerstand Q1 bzw. Q3 der Zähltakt C2 abhängt.

In den in den Fguren 3 bis 5 gezeigten Varianten ist der Schaltungsaufwand für die Tabelle 20 bzw. 26 proportional abhängig von der Anzahl der Ereignisse E pro Ereignisperiode P bzw. von der Anzahl der Zeitmessungen, also der Segmente pro Ereignisperiode P. Dieser Schaltungsaufwand läßt sich dadurch verringern, daß bei einer lückenlosen Zeitmessung zwischen den einzelnen Segmenten, das heißt im gezeigten Beispiel das Ereignis E4, gleichzeitig das Ende des dem Zylinder 1 zuzuordnenden Segments anzeigt und den Beginn des dem Zylinder Z2 zuzuordnenden Segments anzeigt, das Ende des ersten Meßvorgangs gleich den Beginn des nächsten Meßvorgangs auslöst. Der zu jedem Segmentende angezeigte Zählerstand Q2 des Zählers 10 kann gegebenenfalls für weitere Auswertungen zwischengespeichert werden bzw. die Zählerstände Q2 zum Ende jeden Segments können kumuliert werden.

Insgesamt wird deutlich, daß die in den Figuren 2 bis 5 gezeigten Schaltungen jedes periodischen digitalen Sensorsignals S ohne weitere Eingriffe nach einer erstmaligen Initialisierung durch das Synchronisationssignal t3 selbständig verarbeiten können. Durch die Plausibilitätsprüfungen durch die Tabelle 20 bzw. den Relativspeicher 22 kann ein Großteil der möglichen Signalfehler aus dem Ereignistakt t0 und dem Synchronisationssignal t3 ausgefiltert werden. Fehlerhafte Signale, die trotz der Plausibilitätsprüfung die Zählerschaltung erreichen, richten nur wenig Schaden aus, da einzelne Fehler spätestens nach der nächsten Synchronisierung durch das Register 18 bzw. 30 korrigiert werden. Weiterhin ist eine schnelle Erkennung eines eventuellen Ausfalls des Ereignistaktes t0 durch einen daraus resultierenden Zählerüberlauf des Zählers 10 möglich.

Die Erfindung kann beispielsweise in folgenden zwei Anwendungsfällen eingesetzt werden.

Im ersten Anwendungsfall wird mit dem externen Zähltakt tl mit fest vorgegebener Frequenz gezählt, wobei am Ende jedes Segments Z1, Z2,..., Z6 (vgl. Fig. 1) der Zählerstand Q2 der zeitlichen Länge dieses Segments entspricht.

Im zweiten Anwendungsfall wird die Gatterlogik 16 modifiziert, so daß der Zählertakt C2 derart variiert wird, daß der Zähler 10 zum Ende jedes Segments Z1, Z2,..., Z6 (vgl. Fig. 1) einen jeweils vorgegebenen Wert erreicht. Die Regelung dieses Zähltakts geschieht nach dem bekannten PLL-Prinzip (Phase locked loop).

## Patentansprüche

1. Elektronische Zählerschaltung zur zeitlichen Vermessung eines digitalen Signals beliebiger periodischer Signalform, wobei das digitale Signal aus Gruppen von periodischen Ereignissen besteht, wobei ein erster Zähler (10) mit einem Zähltakt T1 gezählt wird, der durch eine Gatterlogik (16) nur für die Zeit durchgestellt wird, die durch ein erstes Ereignis (E1) und ein letztes Ereignis (E4) einer Ereignisgruppe bestimmt wird und weitere zwischen diesen Ereignissen (E1; E4) liegende Ereignisse (E2; E3) ausgeblendet werden, dadurch gekennzeichnet, daß die Gruppen unterschiedliche Anzahlen von Ereignissen zwischen dem ersten und dem letzten Ereignis aufweisen, daß Mittel vorgesehen sind denen die Zahl der Ereignisse jeder Gruppe bekannt ist und die daraus das erste und letzte Ereignis jeder Gruppe ermitteln, daß die Mittel durch die Gatterlogik (16) dem ersten Zähler (10) zwischen dem ersten und dem letzten Ereignis jeder Gruppe den Zähltakt T1 zuführen, und daß beim letzten Ereignis jeder Gruppe eine Zwischenspeicherung des Zählerstandes des ersten Zählers (10) erfolgt.

2. Schaltung nach Anspruch 1, dadurch gekennzeichnet, daß die Gatterlogik (16) ein Und-Gatter aufweist, daß ein Eingang des ersten Zählers (10) mit dem Ausgang des Und-Gatters (16) verbunden ist, daß an dem Und-Gatter (16) an einem ersten Eingang ein erstes Signal C1 und an einem zweiten Eingang der Zähltakt T1 angelegt wird, daß am Ausgang des Und-Gatter (16) ein Signal anliegt wenn an beiden Eingängen ein Signal anliegt, und wobei das erste Signal zwischen dem ersten und letzten Ereignis einer Gruppe anliegt.

3. Schaltung nach Anspruch 2, dadurch gekennzeichent, daß der erste Eingang des Und-Gatters (16) mit einer Teilschaltung verbunden ist, daß die Teilschaltung einen zweiten Zähler (14) aufweist , daß die Teilschaltung einen Speicher aufweist, in dem die Zahl der Ereignisse jeder Gruppe gespeichert sind, daß der zweite Zähler die Ereignisse zählt und wobei die Teilschaltung weitere Mittel aufweist, die in Abhängigkeit von der gespeicherten Zahl der Ereignisse jeder Gruppe und dem jeweiligen Zählerwert im zweiten Zähler das erste Signal am ersten Eingang des Und-Gatters (16) anlegen.

4. Schaltung nach Anspruch 3, dadurch gekennzeichent, daß die weiteren Mittel der Teilschaltung eine Tabelle aufweisen in dem jedem Zählerwert des zweiten Zähler (14) ein Ausgangswert zugeordnet ist, und wobei der Ausgangswert der Tabelle auf den Eingang des Und-Gatters (16) gegeben wird.

5. Schaltung nach Anspruch 3, dadurch gekennzeichent, daß die weiteren Mittel der Teilschaltung einen Relativspeicher und einen Vergleicher aufweisen, die jedem Zählerwert des zweiten Zähler (14) einen Ausgangswert zuordnen, und daß der Ausgangswert auf den ersten Eingang des Gatters gegeben wird.

6. Schaltung nach Anspruch 3, dadurch gekennzeichent, daß die weiteren Mittel der Teilschaltung einen dritten Zähler (28) aufweisen, dessen Zählerstand eine Information über die jeweilige Gruppe enthält, wobei dieser Zählerstand an eine Tabelle weitergegeben wird, die jeder Gruppe eine Anzahl von auszulassenden Ereignissen zuordnet und die Anzahl von auszulassenden Ereignissen an den zweiten Zähler (14) übergibt, der eine entsprechende Anzahl von Ereignissen ausläßt.

## Claims

1. Electronic counter circuit for time-domain measurement of a digital signal of any periodic signal waveform, the digital signal comprising groups of periodic events, a first counter (10) being counted using a counting clock T1 which is passed through by a gate logic device (16) not only for the time which is defined by a first event (E1) and a last event (E4) of an event group, and further events (E2; E3) which are located between these events (E1; E4) are masked out, characterized in that the groups have different numbers of events between the first event and the last event, in that means are provided to which the number of events in each group is known, and which determine from this the first event and the last event in each group, in that the means supply, through the gate logic device (16), the counting clock T1 to the first counter (10) between the first event and the last event in each group, and in that, when the last event in each group occurs, the count of the first counter (10) is buffer-stored.

2. Circuit according to Claim 1, characterized in that the gate logic device (16) is an AND gate, in that one input of the first counter (10) is connected to the output of the AND gate (16), in that a first signal C1 is applied to a first input of the AND gate (16), and the counting clock T1 is applied to a second input, in that a signal is present at the output of the AND gate (16) when a signal is present at both inputs, the first signal being present between the first event and the last event of a group.

3. Circuit according to Claim 2, characterized in that the first input of the AND gate (16) is connected to a circuit element, in that the circuit element has a second counter (14), in that the circuit element has a memory in which the number of events in each group is stored, in that the second counter counts the events, the circuit element having further means which apply the first signal to the first input of the AND gate (16) depending on the stored number of events of each group and the respective count in the second counter.

4. Circuit according to Claim 3, characterized in that the further means of the circuit element have a table in which each count of the second counter (14) is assigned an initial value, the initial value in the table being passed to the input of the AND gate (16).

5. Circuit according to Claim 3, characterized in that the further means of the circuit element have a relative memory and a comparator which assign each count of the second counter (14) an initial value, and in that the initial value is passed to the first input of the gate.

6. Circuit according to Claim 3, characterized in that the further means of the circuit element have a third counter (28) whose count contains information about the respective group, this count being passed to a table which assigns each group a number of events to be released and passes the number of events to be released to the second counter (14), which releases a corresponding number of events.

## Revendications

1. Circuit ce comptage électronique pour mesurer la durée d'un signal numérique ayant une forme de signal périodique quelconque,
le signal numérique se composant de groupes d'événements périodiques,
un premier compteur (10) comptant à une première cadence de comptage tl défini par une logique à grille (16) seulement pour la durée définie par un premier événement (E1) et un dernier événement (E4) d'un groupe d'événements, avec élimination des autres événements (E2, E3) compris entre les événements (E1, E4),
caractérisé en ce que
les groupes ont des nombres différents d'événements entre le premier et le dernier événement,
des moyens connaissent le nombre d'événements de chaque groupe et déterminent ainsi le premier et le dernier événement de chaque groupe,
les moyens fournissent la cadence de comptage tl à travers la logique de grille (16) au premier compteur (10) entre le premier et le dernier événement de chaque groupe, et
pour le dernier événement de chaque groupe on a un enregistrement provisoire de l'état de comptage du premier compteur (10).

2. Circuit selon la revendication 1,
caractérisé en ce que
la logique de grille (16) comprend une porte ET, une entrée du premier compteur (10) étant relié à la sortie de la porte ET (16),
la porte ET (16) recevant sur une première entrée, un premier signal C1 et sur une seconde entrée, la cadence de comptage t1,
la sortie de la porte ET (16) fournit un signal si les deux entrées reçoivent un signal et le premier signal est compris entre le premier et le dernier événement d'un groupe.

3. Circuit selon la revendication 2,
caractérisé en ce que
la première entrée de la porte ET (16) est reliée à un circuit partiel, ce circuit comportant un second compteur (14) et une mémoire contenant le nombre d'événements de chaque groupe,
le second compteur comptant les événements et le circuit partiel comporte d'autres moyens qui appliquent en fonction du nombre mis en mémoire d'événements de chaque groupe et de l'état de comptage respectif dans le second compteur, le premier signal à la première entrée de la porte ET (16).

4. Circuit selon la revendication 3,
caractérisé en ce que
les autres moyens du circuit partiel comprennent un tableau contenant une valeur de sortie pour chaque état de comptage du second compteur (14) et la valeur de sortie du tableau est appliquée à l'entrée de la porte ET (16).

5. Circuit selon la revendication 3,
caractérisé en ce que
les autres moyens du circuit partiel comprennent une mémoire relative et un comparateur associant une valeur de sortie à chaque état de comptage du second compteur (14) et la valeur de sortie est appliquée à la première entrée de la grille.

6. Circuit selon la revendication 3,
caractérisé en ce que
les autres moyens du circuit partiel comprennent un troisième compteur (28) dont l'état de comptage contient une information relative à chaque groupe, cette état de comptage étant transmis à un tableau qui associe à chaque groupe un nombre d'événements à éliminer et ce nombre d'événements est transmis à l'autre compteur (14) qui autorise un nombre correspondant d'événements.
